# EUROPÄISCHE PATENTSCHRIFT

(11) **EP 3 064 850 B1**
(45) Veröffentlichungstag und Bekanntmachung des Hinweises auf die Patenterteilung: **20.12.2017**
(21) Anmeldenummer: 16158596.3
(22) Anmeldetag: 04.03.2016
(51) Int. Cl.: F24F 13/02, F24F 11/04

(54) **VOLUMENSTROMREGLERANORDNUNG**
VOLUME CURRENT CONTROLLER ASSEMBLY
SYSTEME REGULATEUR DE DEBIT

(30) Priorität: 06.03.2015 DE 202015101092 U
(43) Veröffentlichungstag der Anmeldung: 07.09.2016
(73) Patentinhaber: Wildeboer, Werner, 26826 Weener (DE)
(72) Erfinder: Wortelen, Enno Johannes, 49846 Hoogstede (DE); Harms, Thomas, 26605 Aurich (DE)
(74) Vertreter: Ter Meer Steinmeister & Partner

(56) Entgegenhaltungen:
- EP-A1- 2 784 406
- AU-A1- 2010 201 469
- US-A1- 2013 331 022
- US-B1- 6 669 552

## Beschreibung

Die Erfindung betrifft eine Volumenstromregleranordnung mit einem für den Einbau in eine Lüftungsleitung ausgebildeten Volumenstromregler, der ein rohrförmiges Gehäuse, ein beweglich in dem Gehäuse angeordnetes Drosselelement und eine außen an dem Gehäuse angeordnete Einstelleinrichtung zum Einstellen des Drosselelements aufweist.

Aus EP 2 784 406 A1 ist ein Volumenstromregler der oben genannten Art bekannt, der mit seinem Gehäuse in ein Rohr der Lüftungsleitung einschiebbar ist. Die notwendigen Einstellungen für das Drosselelement müssen vor dem Einbau vorgenommen werden, da der Volumenstromregler nach dem Einbau nicht mehr ohne weiteres oder nur durch erhöhten Montageaufwand zugänglich ist.

Aufgabe der Erfindung ist es, eine Volumenstromregleranordnung zu schaffen, die einen erleichterten Zugang zu dem Volumenstromregler zum Zwecke der Überprüfung, Verstellung und Reinigung auch nach dem Einbau ermöglicht.

Diese Aufgabe wird erfindungsgemäß gelöst durch eine Schiebehülse, die in einem Aufnahmeabschnitt den Volumenstromregler verschiebbar aufnimmt und einen sich axial anschließenden Schiebeabschnitt aufweist, der für ein verschiebbares Einsetzen in ein Rohr der Lüftungsleitung ausgebildet ist, wobei die axiale Länge des Schiebeabschnitts größer ist als die axiale Länge des Gehäuses des Volumenstromreglers.

Beim Einbau wird der Volumenstromregler in den Aufnahmeabschnitt der Schiebehülse eingeschoben, und das Ende mit Schiebeabschnitt wird nur so weit in das Rohr der Lüftungsleitung eingesteckt, dass es um eine Länge, die wenigstens größer ist als die Länge des Gehäuses des Volumenstromreglers, aus dem Rohr herausragt. Das entgegengesetzte Ende am Aufnahmeabschnitt der Schiebehülse wird an ein weiteres Rohr der Lüftungsleitung oder einen Anschlusskasten angeschlossen, der beispielsweise einen Deckenauslass zur Be- oder Entlüftung eines Raumes bildet.

Wenn nachträglich ein Zugang zu dem Volumenstromregler erforderlich ist, beispielsweise um diesen zu reinigen, so wird die Verbindung zwischen dem Aufnahmeabschnitt der Schiebehülse und dem angrenzenden Rohr bzw. Anschlusskasten gelöst, und die Schiebehülse wird mit ihrem Schiebeabschnitt tiefer in das betreffende Rohr der Lüftungsleitung eingeschoben. Auf diese Weise entsteht in der Lüftungsleitung eine Lücke, durch die der Volumenstromregler entnommen werden kann, nachdem er aus dem Aufnahmeabschnitt der Schiebehülse herausgezogen wurde.

Vorteilhafte Weiterbildungen und Ausgestaltungen sind in den Unteransprüchen angegeben.

Im folgenden werden Ausführungsbeispiele anhand der Zeichnung näher erläutert.

Es zeigen:
- Fig. 1: einen Längsschnitt durch einen Teil einer Lüftungsleitung mit einer erfindungsgemäßen Volumenstromregleranordnung;
- Fig. 2: eine Ansicht des in Fig. 1 gezeigten Teils der Lüftungsleitung nach Entnahme des Volumenstromreglers;
- Fig. 3: eine vergrößerte Längsschnittdarstellung (durch verschiedene Ebenen und Bereiche) des Volumenstromreglers;
- Fig. 4: eine Ansicht einer Einstelleinrichtung des Volumenstromreglers;
- Fig. 5: eine Ansicht des Volumenstromreglers aus Richtung der Pfeile V - V in Fig. 3, zusammen mit einem Motorantrieb für den Volumenstromregler (explosionsartig dargestellt);
- Fig. 6: einen Längsschnitt eines Teils einer Lüftungsleitung mit einer Volumenstromregleranordnung gemäß einem anderen Ausführungsbeispiel;
- Fig. 7: einen Längsschnitt durch einen Teil einer Lüftungsleitung zur Illustration einer anderen Einbauweise der Volumenstromregleranordnung;
- Fig. 8 bis 11: verschiedene Schritte bei einem nachträglichen Einbau der Volumenstromregleranordnung in eine bestehende Lüftungsleitung; und
- Fig. 12 und 13: eine Volumenstromregleranordnung gemäß einem weiteren Ausführungsbeispiel.

In Fig. 1 ist ein Teil einer Lüftungsleitung 10 gezeigt, die in einem Deckenhohlraum oberhalb einer abgehängten Decke 12 eines Gebäudes verlegt ist und ein Rohr 14 für die Zufuhr von Zuluft, eine Volumenstromregleranordnung 16 und einen Anschlusskasten 18 aufweist. Der Anschlusskasten 18 ist in die Decke 12 eingelassen und weist an der Unterseite einen Luftauslass 20 auf.

Der Anschlusskasten 18 ist über die Volumenstromregleranordnung 16 luftströmungstechnisch mit dem Rohr 14 verbunden, so dass die über das Rohr 14 zugeführte Zuluft nach unten in den Raum unterhalb der Decke 12 abgegeben werden kann. In der Praxis weist der Luftauslass 20 zumeist Luftleielemente, wie z.B. Drallelemente oder sonstige Ablenkelemente auf, die für eine angemessene Verteilung der Luft sorgen.

Die Volumenstromregleranordnung 16 weist eine Schiebehülse 22 auf, die mit einem Schiebeabschnitt 24 ein Stück weit in das Ende des Rohres 14 eingesteckt ist und in einem im Durchmesser erweiterten Aufnahmeabschnitt 26 einen Volumenstromregler 28 aufnimmt. Das Ende des Aufnahmeabschnitts 26 ist an einen Stutzen 30 des Anschlusskastens 18 angeschlossen. Die Verbindungen zwischen dem Rohr 14 und dem Schiebeabschnitt 24 einerseits und dem Aufnahmeabschnitt 26 und dem Stutzen 30 andererseits sind in bekannter Weise durch Dichtungen 32 abgedichtet.

Die axiale Länge L1 des Schiebeabschnitts 24 der Schiebehülse 22 ist um so viel größer als die axiale Länge L2 des Volumenstromreglers 28, dass auch der Teil der Schiebehülse 24, der aus dem Rohr 14 herausragt, noch länger ist als der Volumenstromregler 28. Das erlaubt es, den Volumenstromregler 28 auszubauen, indem, wie in Fig. 2 gezeigt ist, die Schiebehülse 22 von dem Anschlusskasten 18 gelöst und tiefer in das Rohr 14 eingeschoben wird. Dadurch entsteht zwischen der Schiebehülse 22 und dem Anschlusskasten 18 eine Lücke mit der Länge L3 (L1 > L3 > L2), die es erlaubt, den Volumenstromregler 28 aus dem Aufnahmeabschnitt 26 herauszuziehen und nach unten zu entnehmen. Um Zugang zu der Schiebehülse 22 und dem Volumenstromregler 28 zu erhalten, wird vorher eine Deckenplatte 34 entfernt, so dass in der Decke 12 eine Öffnung 36 entsteht.

Der Aufbau des Volumenstromreglers 28 ist in Fig. 3 und 4 näher dargestellt.

In Fig. 3 ist in einem axialen Schnitt ein rohrförmiges Gehäuse 38 des Volumenstromreglers 28 gezeigt. Das Gehäuse 38 hat einen kreisförmigen Querschnitt und ist an seinen entgegengesetzten Enden von umlaufenden Lippendichtungen 39 umgeben, die zur Abdichtung an der Innenwand des Aufnahmeabschnitts 26 dienen. Wenn der Volumenstromregler in den Aufnahmeabschnitt 26 geschoben wird, so werden die Lippendichtungen 39 in der in Fig. 3 gezeigten Weise umgebogen. In dieser Stellung erzeugen die Lippendichtungen eine hohe Haltekraft, wenn der Volumenstromregler in Richtung des Pfeiles A von der Luft angeströmt wird. So wird verhindert, dass der Volumenstromregler durch die Luftströmung mitgenommen wird. Wenn der Volumenstromregler hingegen von Hand aus dem Aufnahmeabschnitt 26 heraus gezogen wird, um Zugang zu der Einstelleinrichtung 50 zu erhalten, so wird auf das Gehäuse 28 eine größere Kraft in Verschieberichtung ausgeübt, mit der Folge, dass die Lippendichtungen 39 in die entgegengesetzte Stellung umschlagen, in der sie der Ausziehbewegung einen geringeren Reibungswiderstand entgegensetzen.

Die Umfangswand des Gehäuses 38 bildet im Bereich des oberen Scheitels einen Einzug 40, der den Strömungsquerschnitt lokal verengt. An dem Einzug 40 ist im Inneren des Gehäuses 38 ein Anschlag 42 für ein Drosselelement 44 angeordnet.

Das Drosselelement 44 hat die Form einer Klappe, die um eine Achse 46 schwenkbar ist, die senkrecht zur Zeichenebene in Fig. 3 durch die Mitte des kreisförmigen Querschnitts des Gehäuses 38 verläuft. Ein Ende der Achse 46 verläuft durch den oberen Teil einer vom Inneren des Gehäuses 38 abgetrennten Kammer 48, die eine Einstelleinrichtung 50 sowie eine Rückstellmechanik als Regelmechanik für das Drosselelement 44 aufnimmt. In Fig. 3 ist eine äußere Abdeckung der Kammer 48 fortgelassen, so dass man in das Innere dieser Kammer blicken kann.

Zu der Rückstellmechanik für das Drosselelement gehören eine Biegefeder 52, die in diesem Beispiel als Blattfeder ausgebildet ist, sowie ein Einstellelement 54, das ebenfalls als Blattfeder ausgebildet ist. Ein oberes Ende der Biegefeder 52 ist starr an der Achse 46 gehalten und schmiegt sich an eine Stützkontur eines Unterstützungskörpers 56 an, der ebenfalls starr an der Achse 46 gehalten ist. Das Einstellelement 54 ist nach Art eines Auslegers an einem Tragkörper 58 gehalten und bildet mit einem klingeartigen freien Ende einen Anschlag 60 für die Biegefeder 52, deren Länge jedoch so bemessen ist, dass sie mit ihrem freien Ende etwas über den Anschlag 60 hinausragt.

Der Tragkörper 58 für das Einstellelement 54 ist um eine Achse 62 drehbar in der Kammer 48 gehalten und mit Hilfe eines Fixierarmes 64 in der jeweils eingestellten Winkelposition fixierbar.

Fig. 4 zeigt eine Abdeckung 66, die die äußere Verkleidung der Kammer 48 bildet und an der eine Einstellmechanik für den Tragkörper 58 und das Einstellelement 54 angeordnet ist. Die Achse 62 durchsetzt die Abdeckung 66 und trägt auf der Außenseite dieser Abdeckung einen (Außen-) Sechskant 68 und einen Zeiger 70, die beide starr mit dem Tragkörper 58 verbunden sind. Die Konturen des Sechskants 68 und des Zeigers 70 sind auch in Fig. 3 strichpunktiert angedeutet.

Der Fixierarm 64 trägt am freien Ende eine Fixierschraube 72, die einen kreisbogenförmigen Schlitz 74 der Abdeckung 66 durchsetzt und es so erlaubt, den Tragkörper 58 und damit das Einstellelement 54 (Fig. 3) in der jeweils gewählten Winkelposition zu fixieren. An der Abdeckung 66 ist eine Skala 76 angebracht, an der mit Hilfe des Zeigers 70 die jeweils gewählte Winkelposition bzw. zugehörig die Sollwertvorgabe für die Strömungsgeschwindigkeit bzw. den Volumenstrom abgelesen werden kann.

Fig. 5 zeigt einen Schnitt durch den Aufnahmeabschnitt 26 der Schiebehülse zusammen mit einer Stirnansicht des Gehäuses 38 mit der im Schnitt dargestellten Kammer 48. Das Drosselelement 44 hat einen annähernd T-förmigen Grundriss, mit seitlichen Aussparungen, von denen eine Platz für die Kammer 48 bereit stellt. Die Aussparung auf der entgegengesetzten Seite (rechts in Fig. 5) stellt Platz für ein weiteres Gehäuse 78 der entgegengesetzten Seite (rechts in Fig. 5) stellt Platz für ein weiteres Gehäuse 78 bereit, in dem beispielsweise ein Dämpfungsmechanismus für das Drosselelement untergebracht sein kann. Am oberen Scheitel ist das Drosselelement 44 um die Höhe des Einzugs 40 gekürzt. An dem Einzug ist der Anschlag 42 zu erkennen, an dem das Drosselelement in der vollständig geschlossenen Stellung mit seinem oberen Rand anschlägt.

Außerdem erkennt man die Einstelleinrichtung 50 in der Kammer 48 sowie den auf der Außenseite der Abdeckung 66 angeordneten Sechskant 68.

Der Aufnahmeabschnitt 26 der Schiebehülse weist an der Stelle der Einstelleinrichtung 50 eine Revisionsöffnung 80 auf, durch die hindurch der Sechskant 68 sowie auch der Zeiger 70 und die Fixierschraube 72 zugänglich sind. Mit Hilfe eines auf den Sechskant 68 gesteckten Innensechskants 82 kann dann die Winkelstellung des Einstellelements 54 und damit die auf das Drosselelement 44 wirkende Rückstellkraft eingestellt werden. Wenn die Zuluft den Volumenstromregler 28 in Richtung des Pfeils A in Fig. 1 durchströmt, so übt sie auf das Drosselelement 44 ein Drehmoment aus, das die Tendenz hat, dieses in Schließrichtung zu verschwenken. Die Rückstellkraft wirkt diesem Drehmoment entgegen, so dass der Volumenstrom auf einen konstanten Wert geregelt wird, der der Gleichgewichtsposition des Drosselelements 44 entspricht somit von der einstellbaren Rückstellkraft abhängig ist.

Der Umriss der Revisionsöffnung 80 ist auch in Fig.1 strichpunktiert angedeutet. Da auch der Zeiger 70 durch dies Öffnung sichtbar ist, lässt sich der eingestellte Volumenstrom an der Skala 76 ablesen.

Während des Betriebs ist die Revisionsöffnung 80 durch ein Verschlusselement in der Form eines lösbar eingesteckten und abdichtenden Stopfens 84 verschlossen (Fig. 5). In einer anderen Ausführungsform könnte das Verschlusselement auch ein umlaufendes Klebeband sein, dass die Revisionsöffnung überdeckt.

Wenn die Einstellung des Volumenstroms verändert werden soll, braucht lediglich der Stopfen 84 vorübergehend entfernt zu werden. Die Einstellung kann dann verändert werden, ohne dass der Volumenstromregler 28 aus der Schiebehülse 22 entnommen werden muss. Ein vollständiger Ausbau des Volumenstromreglers 28 (wie in Fig. 2) ist deshalb nur dann erforderlich, wenn der Volumenstromregler gereinigt werden soll oder sonstige Wartungsarbeiten vorgenommen werden sollen.

In Fig. 5 ist weiterhin noch ein Stellmotor 86 gezeigt, der wahlweise - ggf. auch als Nachrüstsatz - an den Aufnahmeabschnitt 26 der Schiebehülse angebaut werden kann. Der Stopfen 84 wird dazu entweder entfernt oder von einem Adapter, z.B. dem Innensechskant 82 des Stellmotors an einer Sollbruchstelle durchstochen, so dass er als Dichtung zwischen dem Stellmotor und dem Aufnahmeabschnitt wirkt. Die Einstelleinrichtung 50 ist dann über den Innensechskant 82 mit der Ausgangswelle des Stellmotors 86 verbunden, so dass die Winkelstellung des Einstellelements 54 und damit der Volumenstrom auch ferngesteuert mit Hilfe des Stellmotors 86 verändert werden kann. Die Fixierschraube 72 wird in diesem Fall gelöst oder ganz entfernt, da der Stellmotor 86 selbst den Sechskant 68 in der jeweils eingestellten Position hält. Bei dem Stellmotor 86 kann es sich um einen Servomotor oder einem Schrittmotor handeln, mit dem sich die Sollposition des Einstellelements und damit der Soll-Volumenstrom präzise vorgeben lässt.

In einer anderen, hier nicht näher gezeigten Ausführungsform können im Gehäuse 38 des Volumenstromreglers auch Sensoren vorgesehen sein oder nachträglich eingebaut werden, die eine Messung des tatsächlichen Volumenstroms erlauben, beispielsweise Drucksensoren, die den Druckabfall vor und hinter dem Drosselelement messen, oder Strömungssensoren, die unmittelbar die Strömungsgeschwindigkeit messen. Die Sensoren können dann durch die Revisionsöffnung 80 hindurch elektrisch mit einer elektronischen Regeleinrichtung im Gehäuse des Stellmotors 86 verbunden sein, so dass eine rückgekoppelte Regelung des Volumenstroms möglich ist. In diesem Fall kann wahlweise die Funktion der Rückstellmechanik auch umgangen werden, indem man die Ausgangswelle des Stellmotors 86 nicht mit dem Sechskant 68 sondern vielmehr direkt mit der Achse 46 der Drosseleinrichtung 44 verbindet, so dass mit Hilfe des Stellmotors 86 unmittelbar die Klappenblattstellung verändert wird.

Während bei den zuvor beschriebenen Ausführungsbeispielen nach Figur 1 und 2 der Volumenstromregler 28 in einer Zuluftleitung angeordnet ist, illustriert Fig. 6 eine Einbauweise, bei der das Rohr 14 eine Abluftleitung bildet, über die Luft durch einen Lufteinlass 88 des Anschlusskastens 18 angesaugt und in Richtung des Pfeils B in Fig. 6 abtransportiert wird.

Der Volumenstromregler 28 ist in diesem Fall in umgekehrter Orientierung eingebaut, so dass die Luft das Drosselelement 44 in derselben Richtung anströmt wie in Fig. 3. Damit die Revisionsöffnung 80 der Schiebehülse 22 (die mit der Schiebehülse nach Fig. 1 baugleich ist) dennoch der Einstelleinrichtung 50 des Volumenstromreglers gegenüberliegt, ist auch die Schiebehülse 22 in Fig. 6 in umgekehrter Stellung eingebaut, so dass ihr Schiebeabschnitt 24 nunmehr zur Seite des Anschlusskastens 18 weist.

An den Stutzen 30 des Anschlusskastens 18 ist deshalb zunächst ein Rohr 90 als Zwischenstück angekuppelt, das die Schiebehülse 24 verschiebbar aufnimmt. Das entgegengesetzte Ende der Schiebehülse 22, also das Ende des Aufnahmeabschnittes 26, ist über einen Steckverbinder 92 mit dem Rohr 14 verbunden. Generell können zur dichten Verbindung der Schiebehülse 22 mit dem Rohr 14 einerseits und mit dem Stutzen 32 andererseits verschiedenste Formen von Steckverbindungen oder auch Flanschverbindungen oder Spannbügelverbindungen vorgesehen sein.

Fig. 7 illustriert eine Variante, bei der die Volumenstromregleranordnung 16 nicht zwischen einem Anschlusskasten 18 und einem Rohr 14 der Lüftungsleitung eingebaut ist, sondern zwischen zwei Rohren 14a und 14b der Lüftungsleitung. Der Schiebeabschnitt 24 der Schiebehülse greift in diesem Fall verschiebbar in das eine Rohr 14a ein, währende der Aufnahmeabschnitt 26 durch den Steckverbinder 92 mit dem anderen Rohr 14b verbunden ist.

Eine Entnahme des Reglers in den Anordnungen nach Fig. 6 und 7 erfolgt analog zu Fig. 2.

Figuren 8 bis 11 illustrieren den nachträglichen Einbau einer Volumenstromregleranordnung in der bestehenden Lüftungsleitung 14.

Gemäß Fig. 8 wird in der Decke 12 zunächst eine längere Öffnung 36 gebildet, die Zugang zu einem längeren Abschnitt 14c der Lüftungsleitung 14 gibt. An Trennlinien 94 wird dann der Abschnitt 14c aus der Lüftungsleitung herausgetrennt. In die so entstehende Lücke wird die Schiebehülse 22 eingesetzt, wie in Fig. 9 gezeigt ist. Die ursprüngliche Lüftungsleitung 14 besteht nun aus zwei getrennten Rohren 14a und 14b.

Wie Fig. 10 zeigt, wird die Schiebehülse 22 mit ihrem Schiebeabschnitt 24 in das Rohr 14a eingeschoben, wodurch zwischen der Schiebehülse und dem Rohr 14b eine Lücke entsteht, in die zunächst ein Steckverbinder 96 eingeführt wird, der dann in das Ende des Rohres 14b eingesteckt wird. Anschließend wird der Volumenstromregler 28 durch die noch verbliebene Lücke hindurch in den Aufnahmeabschnitt 26 der Schiebehülse eingeführt. Wahlweise kann der Volumenstromregler 28 auch schon in dem Aufnahmeabschnitt 26 aufgenommen sein, bevor die Schiebehülse mit ihrem Schiebeabschnitt 24 in das Rohr 14a eingeschoben wird. Danach wird die Schiebehülse 22 zusammen mit den Volumenstromregler in die in Fig. 11 gezeigte Position zurückgezogen, in der sie dicht an den Steckverbinder 96 angeschlossen ist.

Die Länge des Steckverbinders 96 ist so gewählt, dass die Lücke zwischen den Rohren 14a und 14b auch dann noch überbrückt wird, wenn die Schiebehülse mit ihrem Schiebeabschnitt 24 in das Rohr 14a eingreift.

Figuren 12 und 13 zeigen eine Variante mit einer zweiteiligen Schiebehülse 22', die einen Schiebeabschnitt 24' und einen davon getrennten Aufnahmeabschnitt 26' aufweist. Der Aufnahmeabschnitt 26' ist auf dem Schiebeabschnitt 24 verschiebbar und über einen Steckverbinder 98 mit dem Rohr 14b verbunden.

Um den Volumenstromregler 28 zu entnehmen, wird der Aufnahmeabschnitt 26 auf den Schiebeabschnitt 24' geschoben, wie in Fig. 13 gezeigt ist. Das Gehäuse des Volumenstromreglers bleibt dabei an dem Ende des Schiebeabschnitts 24' hängen und tritt so aus dem Aufnahmeabschnitt 26' aus, so dass er durch die entstehende Lücke entnommen werden kann.

## Patentansprüche

1. Volumenstromregleranordnung mit einem für den Einbau in eine Lüftungsleitung ausgebildeten Volumenstromregler (28), der ein rohrförmiges Gehäuse (38), ein beweglich in dem Gehäuse angeordnetes Drosselelement (44) und eine außen an dem Gehäuse angeordnete Einstelleinrichtung (50) zum Einstellen des Drosselelements aufweist, **gekennzeichnet durch** eine Schiebehülse (22; 22'), die in einem Aufnahmeabschnitt (26; 26') den Volumenstromregler (28) verschiebbar aufnimmt und einen sich axial anschließenden Schiebeabschnitt (24; 24') aufweist, der für ein verschiebbares Einsetzen in ein Rohr (14; 14a; 90) der Lüftungsleitung ausgebildet ist, wobei die axiale Länge (L1) des Schiebeabschnitts (24) größer ist als die axiale Länge (L2) des Gehäuses (38) des Volumenstromreglers (28).

2. Volumenstromregleranordnung nach Anspruch 1, bei der der Aufnahmeabschnitt (26) der Schiebehülse (22) eine Revisionsöffnung (80) aufweist, die bei eingebautem Volumenstromregler (28) dessen Einstelleinrichtung (50) gegenüberliegt.

3. Volumenstromregleranordnung nach Anspruch 2, bei der die Revisionsöffnung (80) durch ein Verschlusselement (84) reversibel verschließbar ist.

4. Volumenstromregleranordnung nach Anspruch 3, bei der das Verschlusselement (84) ein lösbarer Stopfen (84) ist.

5. Volumenstromregleranordnung nach Anspruch 2, mit einem Stellmotor (86), der so an den Aufnahmeabschnitt (26) der Schiebehülse (22) anbaubar ist, dass er durch die Revisionsöffnung (80) hindurch mit der Einstelleinrichtung (50) in Antriebsverbindung steht.

6. Volumenstromregleranordnung nach einem der vorstehenden Ansprüche, bei der die Schiebehülse (22) in einer zwischen zwei Rohren (14a, 14b) der Lüftungsleitung (14) gebildeten Lücke angeordnet ist, die länger ist als die Gesamtlänge der Schiebehülse (22), und bei der der Aufnahmeabschnitt (26) der Schiebehülse mit dem angrenzenden Rohr (14b) im eingebauten Zustand durch einen Steckverbinder (96) verbunden ist, dessen Länge größer ist als die Differenz zwischen der Läng der Lücke und der Länge de Schiebehülse (22).

7. Volumenstromregleranordnung nach einem der vorstehenden Ansprüche, bei der die Schiebehülse (22') zweiteilig ausgebildet ist und einen Aufnahmeabschnitt (26') aufweist, der auf dem Schiebeabschnitt (24') verschiebbar ist.

## Claims

1. A Volume flow regulator arrangement having a volume flow controller (28) adapted to be installed in a ventilation duct, the volume flow controller comprising a tube-shaped casing (38), a throttle member (44) movably arranged in the casing, and an adjustment device (50) arranged on an outside of the casing for adjusting the throttle member, **characterized by** a slide sleeve (22; 22') that slidably accommodates the volume flow controller (28) in an accommodation section (26; 26') and has a slide section (24; 24') axially adjacent to the accommodation section, the slide section being configured for being slidably inserted in a pipe (14; 14a; 90) of the ventilation duct, wherein the axial length (L1) of the slide section (24) is larger than the axial length (L2) of the casing (38) of the volume flow controller.

2. Volume flow regulator arrangement according to claim 1, wherein the accommodation section (26) of the slide sleeve (22) has an inspection opening (80) which opposes the adjustment device (50) when the volume flow controller (28) is installed.

3. The volume flow regulator arrangement according to claim 2, wherein the inspection opening (80) is adapted to be reversibly closed by a closure member (84).

4. The volume flow regulator arrangement according to claim 3, wherein the closure member (84) is a detachable plug (84).

5. The volume flow regulator arrangement according to claim 2, comprising an adjustment motor (86) adapted to be mounted on the accommodation section (26) of the slide sleeve (22) such that it is in drive connection with the adjustment device (50) via the inspection opening (80).

6. The volume flow regulator arrangement according to any of the preceding claims, wherein the slide sleeve (22) is arranged in a gap formed between two pipes (14a, 14b) of the ventilation duct (14), which gap is longer than the total length of the slide sleeve (20), and wherein the accommodation section (26) of the slide sleeve, when installed, is connected to the adjacent pipe (14b) by a plug connector (56) that has a length larger than the difference between the length of the gap and the length of the slide sleeve (22).

7. Volume flow regulator arrangement according to any of the preceding claims, wherein the slide sleeve (22) is formed in two parts and has an accommodation section (26') that is slidable on the slide section (24').

## Revendications

1. Système de régulation de débit volumétrique comportant un régulateur de débit volumétrique (28) conçu pour être monté dans une conduite de ventilation, lequel régulateur de débit volumétrique comporte un boîtier tubulaire (38), un élément d'étranglement (44) agencé de manière mobile dans le boîtier et un dispositif de réglage (50) agencé à l'extérieur sur le boîtier pour régler l'élément d'étranglement, **caractérisé par** un manchon coulissant (22 ; 22') qui reçoit le régulateur de débit volumétrique (28) de manière mobile dans une partie de réception (26 ; 26') et comporte une partie coulissante axialement adjacente (24 ; 24') qui est conçue pour être insérée de manière mobile dans un tuyau (14 ; 14a ; 90) de la conduite de ventilation, dans lequel la longueur axiale (L1) de la partie coulissante (24) est plus grande que la longueur axiale (L2) du boîtier (38) du régulateur de débit volumétrique (28).

2. Système de régulation de débit volumétrique selon la revendication 1, dans lequel la partie de réception (26) du manchon coulissant (22) comporte une ouverture de contrôle (80) opposée au dispositif de réglage (50) lorsque le régulateur de débit volumétrique (28) est installé.

3. Système de régulation de débit volumétrique selon la revendication 2, dans lequel l'ouverture de contrôle (80) peut être obturée de manière réversible par un élément obturateur (84).

4. Système de régulation de débit volumétrique selon la revendication 3, dans lequel l'élément obturateur (84) est un bouchon amovible (84).

5. Système de régulation de débit volumétrique selon la revendication 2, comportant un moteur de commande (86) qui peut être monté sur la partie de réception (26) du manchon coulissant (22) de sorte qu'il est en liaison d'entraînement avec le dispositif de réglage (50) à travers l'ouverture de contrôle (80).

6. Système de régulation de débit volumétrique selon l'une des revendications précédentes, dans lequel le manchon coulissant (22) est agencé dans un interstice formé entre deux tuyaux (14a, 14b) de la conduite de ventilation (14), lequel interstice est plus long que la longueur totale du manchon coulissant (22), et dans lequel, à l'état monté, la partie de réception (26) du manchon coulissant est reliée au tuyau (14b) adjacent par un raccord (96) dont la longueur est plus grande que la différence entre la longueur de l'interstice et la longueur du manchon coulissant (22).

7. Système de régulation de débit volumétrique selon l'une des revendications précédentes, dans lequel le manchon coulissant (22') est formé en deux parties et comporte une partie de réception (26') qui est mobile sur la partie coulissante (24').
